# EUROPÄISCHE PATENTSCHRIFT

(11) **EP 0 718 869 B1**
(45) Veröffentlichungstag und Bekanntmachung des Hinweises auf die Patenterteilung: **24.02.1999**
(21) Anmeldenummer: 95119041.2
(22) Anmeldetag: 04.12.1995
(51) Int. Cl.: H01J 61/24, H01J 61/54

(54) **Niederdruckentladungslampe**
Low pressure discharge lamp
Lampe à décharge à basse pression

(30) Priorität: 20.12.1994 DE 4445532
(43) Veröffentlichungstag der Anmeldung: 26.06.1996
(73) Patentinhaber: Patent-Treuhand-Gesellschaft für elektrische Glühlampen mbH, 81543 München (DE)
(72) Erfinder: Lauter, Friedrich, D-86163 Augsburg (DE)

(56) Entgegenhaltungen:
- EP-A- 0 479 259
- DE-A- 2 616 577
- FR-A- 2 115 662
- FR-A- 2 438 912
- US-A- 3 713 201
- US-A- 3 860 852
- US-A- 4 539 508
- PATENT ABSTRACTS OF JAPAN vol. 009 no. 295 (E-360) ,21.November 1985 & JP-A-60 133649 (TOSHIBA KK) 16.Juli 1985,

## Beschreibung

Die Erfindung betrifft eine Niederdruckentladungslampe gemäß dem Oberbegriff des Patentanspruchs 1.

Insbesondere handelt es sich um eine Amalgam-Niederdruckentladungslampe. Bei diesem Lampentyp liegt die Quecksilberfüllungskomponente innerhalb des Entladungsgefäßes als Amalgam gebunden vor. Üblicherweise besitzten derartige Lampen ein Betriebs-Amalgam sowie ein oder mehrere sogenannte Anlauf-Amalgame. Das Betriebs-Amalgam ist gewöhnlich an einem Ort innerhalb des Entladungsgefäßes angebracht, der während des Lampenbetriebes eine nur geringfügig schwankende Temperatur zwischen ca. 90 °C und 100 °C annimmt. Die Anlauf-Amalgame befinden sich an heißeren Stellen als das Betriebs-Amalgam und gewährleisten, nach erfolgter Zündung, den schnellen Anlauf der Niederdruckentladungslampe, indem sie bereits kurz nach der Lampenzündung, bevor das Betriebs-Amalgam seine optimale Temperatur erreicht hat, Quecksilberdampf für die Entladung bereitstellen.

Eine derartige, dem Oberbegriff des Patentanspruchs 1 entsprechende Niederdruckentladungslampe, ist beispielsweise in dem Aufsatz "Der Hg-Dampfdruck von Indiumamalgam und die Lichtstrom-Temperaturkurve der neuen Indiumamalgam-Leuchtstofflampen" von Hofmann & Rasch, abgedruckt auf den Seiten 106-119 (insbesondere auf den Seiten 117-118) im Band 11 der "Technisch-wissenschaftlichen Abhandlungen der Osram-Gesellschaft" Springer-Verlag 1973, beschrieben. Die hier offenbarte Lampe besitzt neben dem Betriebs- oder Haupt-Amalgam, das auf dem Tellerfuß der Tellerrohreinschmelzung aufgetragen ist, noch zwei Anlauf- oder Hilfs-Amalgame. Das erste Anlauf-Amalgam ist auf einer Elektrodenkappe, in unmittelbarer Nähe der Elektrodenwendel, angebracht, während das zweite Anlauf-Amalgam im Bereich der Tellerrohrquetschung angeordnet ist, in der die Stromzuführungen für die Elektrodenwendel gasdicht eingequetscht sind.

Die Offenlegungsschrift PCT/US 92/10301 WO 93/11557 beschreibt ebenfalls eine dem Oberbegriff des Patentanspruchs 1 entsprechende Niederdruckentladungslampe. Allerdings besteht bei dieser Lampe das Elektrodengestell nicht aus einer Tellerrohreinschmelzung wie die vorgenannte Indiumamalgam-Leuchtstofflampe, sondern im wesentlichen nur aus einem Glasstab, der die Elektrodenwendel und ihre Stromzuführungen vor und während des Dichtquetschens der Entladungsgefäßenden stabilisiert. Die hier offenbarte Lampe besitzt eine kleine, mit dem Anlauf-Amalgam gefüllte Ampulle, die von einer Stromzuführung in Wendelnähe gehaltert wird. Diese Stromzuführung ist dabei mehrmals, wie eine Heizwicklung, um die Ampulle gewickelt und heizt diese auf. Die vorgenannte Art von Elektrodengestell sowie das Dichtquetschen der Entladungsgefäßenden über den Stromzuführungen wird vorwiegend bei kompakten Leuchtstofflampen angewendet, während man die Tellerrohreinschmelzung häufiger bei stabförmigen T8-, T10- und T12-Leuchtstofflampen antrifft.

Die Offenlegungsschrift FR 2 438 912 beschreibt eine Niederdrukkentladungslampe mit einem Amalgam enthaltenden Trägerkörper. Der Trägerkörper besteht aus einer Metallplatte, die derart geformt ist, daß sie einen Hohlraum bildet, in dem der Amalgambildner bzw. das Amalgam angeordnet ist. Der Hohlraum kommuniziert über eine kleine Öffnung mit dem Entladungsraum der Niederdruckentladungslampe. Der Trägerkörper für das Amalgam ist auf dem Glaskörper der Tellerrohreinschmelzung einer Lampenelektrode mit Hilfe eines Klebstoffes oder mittels eines Stützdrahtes nahe der Lampenelektrode befestigt.

Die Zusammenfassung der japanischen Offenlegungsschrift JP-A-60-133649, veröffentlicht im Patent Abstracts of Japan, Vol. 9, No 295, offenbart eine Niederdruckentladungslampe mit einer Tellerrohreinschmelzung für eine der Lampenelektroden. Die Tellerrohreinschmelzung weist einen Pumpstengel mit einem abgedichteten Ende und mit einem zum Entladungsraum offenen Ende auf. Innerhalb des Pumpstengels ist, nahe dem abgedichteten Ende, ein Amalgam bzw. ein Amalgambildner angeordnet. In das offene Ende des Pumpstengels ist ein rohrartiges Element eingesetzt, das mittels eines angeformten Dumet-Drahtes einen nahe bei der Lampenelektrode angeordneten Quecksilbergetter trägt.

Es ist die Aufgabe der Erfindung, eine Niederdruckentladungslampe gemäß dem Oberbegriff des Patentanspruchs 1 mit einem verbesserten Amalgamträger bereitzustellen, der sowohl für Lampen mit Tellerrohreinschmelzungen als auch für Lampen, deren Elektrodengestelle mittels einer Glasperle bzw. mittels eines Glasstabes stabilisiert sind und deren Entladungsgefäßenden über den Stromzuführungen dicht gequetscht sind, geeignet ist.

Diese Aufgabe wird erfindungsgemäß durch die kennzeichnenden Merkmale des Patentanspruchs 1 gelöst. Besonders vorteilhafte Ausführungen der Erfindung sind in den Unteransprüchen beschrieben.

Die erfindungsgemäße Niederdruckentladungslampe besitzt einen Trägerkörper für das Anlauf-Amalgam, der unmittelbar in einem zum Elektrodengestell gehörenden Glaskörper eingeschmolzen oder an diesem angeschmolzen ist. Dazu wird der Trägerkörper in das noch weiche Glas des Glaskörpers eingestochen oder aber an den Glaskörper angeglast. Nach dem Erkalten des Glases ist der Amalgam-Trägerkörper auf einfache und zuverlässige

Weise in bzw. an dem Glaskörper fixiert. Der Trägerkörper kann auf diese Weise sowohl in einem aus Glas bestehenden Tellerrohrfuß als auch in einer das Elektrodengestell stabilisierenden Glasperle bzw. Glasstab befestigt werden. Als Trägerkörper für das Amalgam eignet sich besonders vorteilhaft ein mit einem Amalgambildner beschichtetes Metallblech oder Metallgitter. Ein simpler mit Amalgambildner beschichteter Metalldraht kommt ebenfalls als Trägerkörper in Frage. Der erfindungsgemäße Amalgam-Trägerkörper kann derart plaziert werden, daß sich die heißeste Stelle des Elektrodengestells auf dem Trägerkörper selbst befindet und dadurch ein Kriechen des Amalgambildners in Richtung der Elektrodenwendel verhindert wird.

Nachstehend wird die Erfindung anhand zweier Ausführungsbeispiele näher erläutert. Es zeigen:
- Figur 1: Eine schematische Darstellung eines Entladungsgefäßendes (ohne Sockel) der erfindungsgemäßen Niederdruckentladungslampe entsprechend des ersten Ausführungsbeispiels
- Figur 2: Eine schematische Darstellung (teilweise geschnitten) eines Entladungsgefäßendes (ohne Sockel) der erfindungsgemäßen Niederdruckentladungslampe entsprechend des zweiten Ausführungsbeispiels

In der Figur 1 ist ein Entladungsgefäßende einer Niederdruckentladungslampe, insbesondere einer kompakten Leuchtstofflampe, gemäß des ersten Ausführungsbeispiels der Erfindung schematisch abgebildet. Diese Lampe besitzt ein rohrförmiges Entladungsgefäß 1 aus Glas, das an seinen Enden mittels einer Quetschdichtung 2 gasdicht verschlossen ist. Aus der Quetschdichtung 2 ragen zwei Stromzuführungen 3, 4 für eine innerhalb des Entladungsgefäßes 1 angeordnete Elektrodenwendel 5 heraus. Die beiden Stromzuführungen 3, 4 sind jeweils mit einem Ende der Elektrodenwendel 5 verschweißt. Sie bilden zusammen mit der Elektrodenwendel 5 und einer Glasperle 6, in der die Stromzuführungen 3, 4 eingeschmolzen sind, ein Elektrodengestell der Leuchtstofflampe. Die Glasperle 6 dient zur Fixierung der mit der Elektrodenwendel 5 verbundenen Stromzuführungen 3, 4 während der Herstellung der Quetschdichtung 2. In der Glasperle 6 ist ferner ein mit Indium beschichtetes Metallblech 7, z. B. Eisenblech, eingeschmolzen, indem es in das noch weiche Glas der Perle 6 ca. 0,3 mm tief eingestochen wurde. Die Einstechlage ist so gewählt, das sich während des Lampenbetriebs die heißeste Stelle des Elektrodengestells auf dem Eisenblech 7 befindet und so ein Kriechen des Indiums in Richtung Elektrodenwendel verhindert wird. Dazu kann das Metallblech 7 nach dem Erstarren der Glasperle 6 zusätzlich noch mechanisch gebogen werden. Die Fläche des Metallbleches beträgt ca. 2,5 × 7 mm² und seine Dicke ca. 0,2 mm. Das in die Niederdruckentladungslampe als Füllungsbestandteil eingbrachte Quecksilber bildet mit dem Indium auf dem Metallblech 7 Indium-Amalgam, das den Anlauf der Lampe beschleunigt und daher als Hilfs- oder Anlauf-Amalgam bezeichnet wird.

In der Figur 2 ist das ungesockelte Entladungsgefäßende einer Niederdruckentladungslampe gemäß eines zweiten Ausführungsbeispiels der Erfindung dargestellt. Diese Lampe besitzt ein rohrartiges Entladungsgefäß 1' aus Glas, dessen Enden jeweils mittels einer Tellerrohreinschmelzung 6' gasdicht verschlossen sind. Aus dem Entladungsgefäßende ragen zwei Stromzuführungen 3', 4' heraus, die jeweils mit einem Ende einer innerhalb des Entladungsgfäßes 1' angeordeten Wendelelektrode 5' elektrisch leitend verbunden sind. Bei der Tellerrohreinschmelzung 6' handelt es sich um ein Glasrohr - Tellerrohr genannt -, durch das die Stromzuführungen 3', 4' und das Pumpstengel 8' hindurchgefädelt sind. Das obere Ende 6a' dieses Tellerrohrs 6' ist über den Stromzuführungen 3', 4' und dem Pumpstengel 8' dichtgequetscht, während das untere Ende 6b' trichterartig zu einem Teller erweitert und mit dem Entladungsgefäßende gasdicht verschmolzen ist. Die Quetschdichtung 6a' des Tellerrohrs 6' bildet zusammen mit den Stromzuführungen 3', 4' und der Elektrodenwendel 5' ein Elektrodengestell der Niederdruckentladungslampe. Im Quetschdichtungsbereich 6a' der Tellerrohreinschmelzung 6' ist erfindungsgemäß ein mit Indium beschichtetes Metallblech 7' teilweise eingeschmolzen, indem es in das noch nicht vollständig erstarrte Glas des Tellerohrs 6a' ca. 0,3 mm tief eingestochen wurde. Die Abmessungen dieses Metallbleches betragen ca. 2,5 x 7 x 0,2 mm³. Das in die Niederdruckentladungslampe als Füllungsbestandteil eingbrachte Quecksilber bildet mit dem Indium auf dem Metallblech 7' Indium-Amalgam, das den Anlauf der Lampe beschleunigt.

Die Erfindung beschränkt sich nicht auf die oben näher beschriebenen Ausführungsbeispiele. Als Trägerkörper für das Amalgam können neben Eisenblech auch auch andere Bleche aus hochschmelzenden Metallen, verwendet werden. Außerdem eignen sich als Trägerkörper anstelle von Blechen auch andersartig geformte, mit einem Amalgambildner beschichtete Metallkörper, beispielsweise Metallgitter oder Metalldrähte, die in die Glasperle bzw. in das Tellerrohr teilweise eingeschmolzen sind. Die Größe des Trägerkörpers ist im wesentlichen nur durch den Durchmesser des Entladungsgefäßes begrenzt. Als Amalgambildner kommen neben Indium auch andere Metalle wie z. B. Cadmium in Frage. Die Größe des Trägerkörpers sowie die Schichtdicke des Amalgambildners auf dem Trägerkörper und damit auch die Amalgambildnermenge hängen vom jeweiligen Lampentyp ab.

## Patentansprüche

1. Niederdruckentladungslampe mit einem gasdicht verschlossenen Entladungsgefäß (1;1'), mit einem Anlauf-Amalgam und mit mindestens zwei Elektrodengestellen, die jeweils neben einer Elektrodenwendel (5; 5') auch zwei mit den Wendelenden verbundene Stromzuführungen (3, 4; 3', 4') und einen Glaskörper (6; 6') aufweisen, in dem die Stromzuführungen (3, 4; 3', 4') eingeschmolzen oder eingequetscht sind, wobei das Anlauf-Amalgam auf mindestens einem Trägerkörper (7; 7') angeordnet ist, dadurch gekennzeichnet, daß der Trägerkörper (7; 7') ein mit einem Amalgambildner beschichteter Metallkörper aus der Gruppe Metallblech, Metallgitter und Metalldraht ist, wobei ein Teil dieses Metallkörpers (7; 7') in einem der Glaskörper (6; 6') eingebettet und eingeschmolzen ist.

2. Niederdruckentladungslampe nach Anspruch 1, dadurch gekennzeichnet, daß die Glaskörper als Glasperlen (6) oder als Glasstäbe ausgebildet sind, in denen die zu den jeweiligen Elektrodengestellen gehörenden Stromzuführungen (3, 4) eingeschmolzen sind.

3. Niederdruckentladungslampe nach Anspruch 1, dadurch gekennzeichnet, daß die Glaskörper als Tellerrohr-Einschmelzungen (6') ausgebildet sind, die mit den Entladungsgefäßenden verschmolzen sind und diese gasdicht verschließen.

## Claims

1. Low-pressure discharge lamp having a discharge vessel (1; 1') closed in gas-tight fashion, having a starting amalgam and having at least two electrode frames which in each case have, in addition to an electrode coil (5; 5'), two lead-in wires (3, 4; 3', 4') connected to the coil ends and a glass body (6; 6') in which the lead-in wires (3, 4; 3', 4') are sealed in or pinched in, the starting amalgam being arranged on at least one support body (7; 7'), characterized in that the support body (7; 7') is a metal body which is coated with an amalgamating partner and is either a metal plate, metal grid or metal wire, part of this metal body (7; 7') being embedded in one of the glass bodies (6; 6') and sealed in.

2. Low-pressure discharge lamp according to Claim 1, characterized in that the glass bodies are formed as glass beads (6) or as glass rods, in which the lead-in wires (3, 4) belonging to the respective electrode frames are sealed in.

3. Low-pressure discharge lamp according to Claim 1, characterized in that the glass bodies are formed as stem-tube seals (6') which are fused to the discharge vessel ends and seal the latter in gas-tight fashion.

## Revendications

1. Lampe à décharge à basse pression, comportant une enceinte (1;1') de décharge fermée de manière étanche au gaz, comportant un amalgame de mise en marche et comportant au moins deux supports d'électrode qui comportent chacun, outre un filament (5;5') d'électrode, aussi deux entrées (3,4;3',4') de courant reliées aux extrémités du filament et un élément (6;6') en verre dans lequel les entrées (3,4;3',4') de courant sont scellées ou pincées, l'amalgame de mise en marche étant disposé sur au moins un élément (7;7') de support, caractérisée en ce que l'élément (7;7') de support est un élément métallique revêtu d'un générateur d'amalgame du groupe : tôle métallique, toile métallique et fil métallique, une partie de cet élément (7;7') métallique étant enrobée et scellée dans l'un des éléments (6;6') en verre.

2. Lampe à décharge à basse pression suivant la revendication 1, caractérisée en ce que les éléments en verre sont réalisés sous forme de perles (6) de verre ou de barreaux de verre, dans lesquels les entrées (3,4) de courant appartenant aux supports d'électrode associés sont scellées.

3. Lampe à décharge à basse pression suivant la revendication 1, caractérisée en ce que les éléments en verre sont réalisés en scellement (6') à évasement, qui sont scellés aux extrémités de l'enceinte de décharge et qui la ferme de manière étanche au gaz.
